# EUROPÄISCHE PATENTSCHRIFT

(11) **EP 1 181 957 B1**
(45) Veröffentlichungstag und Bekanntmachung des Hinweises auf die Patenterteilung: **04.02.2004**
(21) Anmeldenummer: 00117953.0
(22) Anmeldetag: 21.08.2000
(51) Int. Cl.: A63B 63/00

(54) **Zielscheibe für Ballspielübung**
Target for ball game training
Cible d'entraînement pour jeu de balle

(43) Veröffentlichungstag der Anmeldung: 27.02.2002
(73) Patentinhaber: Chou, Jason, Taichung City (TW)
(72) Erfinder: Chou, Jason, Taichung City (TW)
(74) Vertreter: Wehnert, Werner, Dipl.-Ing.

(56) Entgegenhaltungen:
- DE-A- 2 932 100
- US-A- 3 897 947
- US-A- 5 222 731

## Beschreibung

Die Erfindung betrifft eine Zielscheibe für Ballspielübung, insbesondere eine Zielscheibe für die Schlag- und Schleuderübung der Ballspiele.

US-A-3 897 947, offenbart eine Zielscheibe mit eine Vielzahl von Zielzonen.

Um die Schlag- und Schleuderübung der Ballspiele zu machen, muß man einen Ballspielplatz finden. Dies ist manchmal nicht so leicht, insbesondere beim Golfspiel. Daher wurden die Übungsgeräte, die im Raum benutzt werden können, entwickelt.

Der Erfindung liegt die Aufgabe zugrunde, eine Zielscheibe für Ballspielübung zu schaffen, die die herkömmlichen Lösungen verbessert.

Diese Aufgabe ist erfindungsgemäß dadurch gelöst, daß die Zielscheibe aus mehrlagigem Kunststoff, Segeltuch oder anderem wasserdichtem Stoff hergestellt ist und von Isolierringen in mehrere Zonen, vorzugsweise drei Zonen, aufgeteilt ist, d.h. Schwarze, Mittelzone und Außenzone, die durch Farben gekennzeichnet werden können, wobei die mehrlagige Struktur der Zielscheibe eine Oberschicht, zwei Zwischenschichten mit einem Induktionskreis, einem dazwischen liegenden Isolierschwamm mit einer Vielzahl von Löchern und eine Unterschicht umfaßt, wobei der Induktionskreis der Zwischenschichten an drei Sensoren für die drei Zonen angeschlossen ist, die jeweils über eine Leitung mit einer Birne verbunden ist, die in einer Fassung auf der Stirnseite der Zielscheibe angeordnet ist, wodurch, wenn ein Sensor ein Signal erfaßt, die entsprechende Birne leuchten kann. Weiterhin sind die vier Ecken der Zielscheibe jeweils mit einem Kupferauge für eine Schnur versehen, wodurch die Zielscheibe an der Innenseite eines Netzrahmens befestigt werden kann, so daß der Ball vom Netzrahmen aufgefangen werden kann.

Im folgenden werden Aufbau, Merkmale und Funktionsweise der Erfindung anhand eines bevorzugten Ausführungsbeispiels näher erläutert. Es zeigen:
- Figur 1: eine Explosionsdarstellung der Erfindung,
- Figur 2: eine perspektivische Darstellung der Erfindung,
- Figur 3: eine Schnittdarstellung der Erfindung,
- Figur 4: ein Schaltplan der Erfindung,
- Figur 5: eine schematische Darstellung der Erfindung beim Einsatz,
- Figur 6: eine schematische Darstellung der Anwendung der Erfindung auf Golf,
- Figur 7: eine schematische Darstellung der Anwendung der Erfindung auf Base-ball.
Bezugnehmend auf Figur 1 bis 5 besteht die Erfindung, die sich insbesondere für die Schlagübung des Golfspiels eignet, im wesentlichen aus der Zielscheibe (10) und dem Netzrahmen (30), das die Zielscheibe umgibt.

Die Zielscheibe (10) ist aus mehrlagigem Kunststoff, Segeltuch oder anderem wasserdichtem Stoff hergestellt und von den Isolierringen (11) in mehrere Zonen, vorzugsweise drei Zonen, aufgeteilt, d.h. Schwarze (12), Mittelzone (13) und Außenzone (14), die durch Farben gekennzeichnet werden können. Die mehrlagige Struktur der Zielscheibe (10) umfaßt eine Oberschicht (15), zwei Zwischenschichten (17) mit einem Induktionskreis (171), einem dazwischen liegenden Isolierschwamm (18) mit einer Vielzahl von Löchern (181) und eine Unterschicht (16). Der Induktionskreis (171) der Zwischenschichten (17) ist an drei Sensoren (19) für die drei Zonen angeschlossen, die jeweils über eine Leitung (21) mit einer Birne (22) verbunden ist, die in einer Fassung (20) auf der Stirnseite der Zielscheibe (10) angeordnet ist, wodurch, wenn ein Sensor (19) ein Signal erfaßt, die entsprechende Birne (22) leuchten kann.

Wie weiterhin aus Figur 1 bis 5 ersichtlich, läßt sich die Erfindung leicht montieren. Zunächst wird die Zielscheibe (10) von den Isolierringen (11) in drei Zonen aufgeteilt. Anschließend werden die Oberschicht (15), die zwei Zwischenschichten (17) mit einem Induktionskreis (171), der Isolierschwamm (18) mit Löchern (181) und die Unterschicht (16) aufeinandergelegt und miteinander verbunden. Danach wird die Fassung (20), in dem drei Birnen (22) mit unterschiedlicher Farbe für die drei Zonen angeordnet sind, auf der Stirnseite der Zielscheibe (10) befestigt, wobei die Birnen (22) jeweils über eine Leitung (21) mit einem entsprechenden Sensor (19) verbunden sind, der an den Induktionskreis (171) der Zwischenschichten (17) angeschlossen ist. In Figur 4 ist ein Schaltplan der Erfindung gezeigt.

Die vier Ecken der Zielscheibe (10) sind jeweils mit einem Kupferauge (23) für eine Schnur (24) versehen, wodurch die Zielscheibe (10) an der Innenseite des Netzrahmens (30) befestigt werden kann, so daß der Ball vom Netzrahmen (30) aufgefangen werden kann.

Bei der Schlagübung, wie Figur 6 zeigt, kann der Benutzer die Zielscheibe (10) beliebig stellen. Wenn der Ball die Zielscheibe (10) trifft, wird die Druckkraft von der Oberschicht (15), durch die erste Zwischenschicht (17) und den Isolierschwamm (18) auf die zweite Zwischenschicht (17) übertragen, wodurch der Induktionskreis (171) der Zwischenschichten (17) durch die Löcher (181) des Isolierschwammes (18) wegen des Kontaktes in den Stromkreis geschaltet wird. Dadurch leuchtet die Birne (22), die mit dem Sensor (19) verbunden ist, der ein Signal erfaßt. Daher kann der Benutzer erkennen, welche Zone er trifft.

In diesem Zusammenhang ist jedoch zu erwähnen, daß sich die Erfindung nicht nur für die Schlagübung des Golfspiels sondern auch für die Schlag- und Schleuderübung des Baseballs, wie in Figur 7 dargestellt ist, oder Tennis, Fußball usw. eignet.

Alternativ kann die Zielscheibe (10) auch in fünf oder sieben Zonen aufgeteilt werden, wodurch der Treffpunkt genauer angezeigt werden kann. Außerdem kann die Fassung (20) der Birnen auf der Stirnseite der Zielscheibe (10) durch einen Zähler ersetzt werden, der die Schläge zählen kann.

Um die Birnen (22) in der Fassung (20) zu schützen, ist die Fassung (20) mit einem Netz versehen, so daß die Birnen (22) nicht vom Ball getroffen werden. Das wasserdichte Material der Zielscheibe verhindert auch eine Benetzung der Induktionskreises.

## Patentansprüche

1. Zielscheibe für Ballspielübung, die sich insbesondere um eine Zielscheibe für die Schlagübung des Golfspiels handelt und aus der Zielscheibe (10) und einem Netzrahmen (30), das die Zielscheibe umgibt, besteht, wobei
die Zielscheibe (10) viereckig ist und aus mehrlagigem Kunststoff, Segeltuch oder anderem wasserdichtem Stoff hergestellt ist und von Isolierringen (11) in mehrere Zonen, vorzugsweise drei Zonen, aufgeteilt ist, die durch Farben **gekennzeichnet** werden können, wobei die mehrlagige Struktur der Zielscheibe (10) eine Oberschicht (15), zwei Zwischenschichten (17) mit einem Induktionskreis (170), einem dazwischen liegenden Isolierschwamm (18) mit einer Vielzahl von Löchern (181) und eine Unterschicht (16) umfaßt, wobei der Induktionskreis (171) der Zwischenschichten (17) an drei Sensoren (19) für die drei Zonen angeschlossen ist, die jeweils über eine Leitung (21) mit einer Birne (22) verbunden ist, die in einer Fassung (20) auf der Stirnseite der Zielscheibe (10) angeordnet ist, wodurch, wenn einer der Sensoren (19) ein Signal erfaßt, die entsprechende Birne (22) leuchten kann, und wobei die vier Ecken der Zielscheibe (10) jeweils mit einem Kupferauge (23) für eine Schnur (24) versehen sind, wodurch die Zielscheibe (10) an der Innenseite des Netzrahmens (30) befestigt werden kann, so daß der Ball vom Netzrahmen (30) aufgefangen werden kann.

## Claims

1. A target for ball game training which is in particular a target for the stroke training of the golf game and which consists of the target board (10) and a net frame (30) surrounding the target board, the target board (10) having four comers and being made of multilayer plastic material, sail-cloth or other water proof cloth and which is divided by insulating rings (11) into a plurality of areas, preferable three areas, which may be **characterized by** colours, the multilayer structure of the target board (10) comprising an upper layer (15), a pair of intermediate layers (17) including an induction circuit (170), an insulating sponge (18) disposed therebetween and having a plurality of wholes (181), and a lower layer (16), the induction circuit (171) of the intermediate layers (17) being connected to three sensors (19) for the three areas which each of which is connected via a line (21) to a bulb (22) which is disposed in a socket (20) on the front side of the target board (10), whereby, when one of the sensors (19) detects a signal, the respective bulb (22) may be enlighted, each of the four comers of the target board (10) being provided with a copper eyelet (23) for a string (24) whereby the target board (10) may be fixed to the interior of the net frame (30) so that the ball may be intercepted by the net frame (30).

## Revendications

1. Cible pour jeu de balle, en particulier cible pour l'entraînement de coups de golfe, composée d'une cible (10) et d'un cadre à maillage (30) entourant la cible, la cible (10) étant rectangulaire et fabriquée à partir d'une matière synthétique multicouche, de canevas ou d'un autre tissu imperméable à l'eau, et divisée par des anneaux isolants (11) en plusieurs zones, de préférence trois zones qui peuvent être marquées par des couleurs, la structure multicouche de la cible (10) comportant une couche supérieure (15), deux couches intermédiaires (17) comprenant un circuit inducteur (170), une éponge isolante (18) intercalée ayant une multitude de trous (181), et une couche inférieure (16), le circuit inducteur (171) des couches intermédiaires (17) étant relié à trois détecteurs (19) pour les trois zones, chacun étant connecté par un conducteur (21) à une ampoule (22) disposée dans une douille (20) sur la face frontale de la cible (10), le tout de telle façon que, lorsqu'un des détecteurs (19) capte un signal, l'ampoule (22) correspondante peut s'allumer, les quatre coins de la cible (10) étant chacun doté d'un oeillet en cuivre (23) pour recevoir un cordon (24) servant à fixer la cible (10) à l'intérieur du cadre à maillage (30) de sorte que la balle peut être recueillie par le cadre à maillage (30).
